# EUROPÄISCHE PATENTSCHRIFT

(11) **EP 2 759 646 B1**
(45) Veröffentlichungstag und Bekanntmachung des Hinweises auf die Patenterteilung: **18.04.2018**
(21) Anmeldenummer: 14152444.7
(22) Anmeldetag: 24.01.2014
(51) Int. Cl.: E03F 5/04, A47K 3/40

(54) **Vorrichtung für einen in der Nähe einer Wand angeordneten Bodenablauf**
Device for floor drain in the proximity of a wall
Dispositif pour une évacuation de sol disposée à proximité d'un mur

(30) Priorität: 25.01.2013 DE 102013001234
(43) Veröffentlichungstag der Anmeldung: 30.07.2014
(73) Patentinhaber: Dallmer GmbH & Co. KG, 59757 Arnsberg (DE)
(72) Erfinder: Dallmer, Johannes, 59757 Arnsberg (DE)
(74) Vertreter: Graefe, Jörg

(56) Entgegenhaltungen:
- EP-A1- 2 184 415
- DE-U1-202007 005 783
- DE-U1-202011 051 047
- US-A1- 2011 197 351
- US-B1- 6 178 571

## Beschreibung

Die vorliegende Erfindung betrifft eine Vorrichtung gemäß dem Oberbegriff des Anspruchs 1.

Derartige Bodenabläufe werden in der Regel bei bodengleichen Duschen eingesetzt, wobei häufig rinnenförmige Ablaufkörper Verwendung finden. Bisher ist es zur Erstellung einer bodengleichen Dusche erforderlich, dass eine Duschplatte beziehungsweise ein Duschboard mit einem mehrseitigen Gefälle zum Ablauf hin ausgestattet ist. Ebenso verhält es sich bei einer Ausbildung mit Gefälleestrich. Bei einem Ablauf in der Mitte des Duschbereichs, einem sogenannten Zentralablauf, werden in der Regel vier Gefällebereiche ausgebildet. Bei einem wandnahen Ablauf werden entweder drei oder vier Gefällebereiche ausgearbeitet. Bei drei Gefällebereichen befindet sich der erste Bereich auf der der Wand gegenüberliegenden Seite. Die beiden weiteren Bereiche sind in Längsrichtung des rinnenförmigen Ablaufkörpers links und rechts von diesem angeordnet. Vereinzelt gibt es zwischen Rinnenkörper und Wand auch noch einen kurzen, vierten Gefällebereich.

Als problematisch erweist es sich dabei, dass die Ausbildung von mehreren Gefällebereichen im Estrich oder in einer Duschplatte einen hohen manuellen beziehungsweise maschinellen Aufwand verursacht. Zusätzlich ist die Anpassung des Fliesenspiegels an die verschiedenen Gefällesituationen anspruchsvoll.

Aus der DE 20 2011 051 047 U1 ist eine Vorrichtung der eingangs genannten Art bekannt. Die darin beschriebenen Vorrichtung umfasst einen vertikalen und einen horizontalen Schenkel, die beide in einer Längsrichtung, die zu der Verbindungslinie von Wand und Boden parallel ist, ausgedehnter sind als in der Querrichtung oder der vertikalen Richtung. In dem horizontalen Schenkel ist eine Vertiefung vorgesehen, die eine Ablauföffnung umgibt. Der Boden der Vertiefung ist in Richtung auf den vertikalen Schenkel geneigt. Auf den horizontalen Schenkel kann in dem die Vertiefung umgebenden Bereich eine Fliesenanschlussleiste aufgesetzt werden, an der Fliesen anliegen können, die auf den horizontalen Schenkel aufgebracht werden. Die Vertiefung kann mit einer Abdeckung teilweise abgedeckt werden.
Aus der US 2011/0197351 ist eine Duschtasse bekannt. Diese weist einen quadratischen oder einen rechteckigen Umriss auf. Der Boden der Duschtasse umfasst eine Ablauföffnung und vier Segmente, die jeweils ein Gefälle in Richtung auf die Ablauföffnung aufweisen.
Das der vorliegenden Erfindung zugrunde liegende Problem ist die Schaffung einer Vorrichtung der eingangs genannten Art, die eine Montage eines in der Nähe einer Wand angeordneten Bodenablaufs vereinfacht.
Dies wird durch eine Vorrichtung der eingangs genannten Art mit den kennzeichnenden Merkmalen des Anspruchs 1 gelöst. Die Unteransprüche betreffen bevorzugte Ausgestaltungen der Erfindung.

Die erfindungsgemäße Vorrichtung wird insbesondere zwischen auf die Wand aufgebrachte Wandfliesen und mit einem Gefälle angeordneten Bodenfliesen eingesetzt. Die Erfindung bietet dem Handwerker und den Duschplattenherstellern die Möglichkeit, nur ein einseitiges Gefälle verwenden zu müssen. Dieses Gefälle kann auf der von der Wand abgewandten Seite des Vorrichtung angeordnet sein. Dadurch wird der Aufwand bei der Estrich- und Duschplattenherstellung reduziert. Zusätzlich entfällt die Arbeit für die Herstellung des Fliesenspiegels im Bereich der verschiedenen Gefälleübergänge.
Es kann vorgesehen sein, dass die mehreren, im eingebauten Zustand der Vorrichtung gegenüber der Horizontalen geneigten Flächen voneinander verschiedene Neigungen aufweisen beziehungsweise die Vorrichtung auf ihrer Oberseite eine Mehrfachgefällekontur aufweist. Die Vorrichtung kann zumindest abschnittsweise einen im Wesentlichen winkelförmigen Querschnitt aufweisen. Die Vorrichtung umfasst einen ersten, im eingebauten Zustand im Wesentlichen vertikalen Schenkel sowie einen zweiten, im eingebauten Zustand im Wesentlichen horizontalen Schenkel, wobei die mindestens eine geneigte in Gebrauchsstellung obere Fläche an dem zweiten Schenkel angeordnet ist. Auf diese Weise kann der fliesenseitige Rand der Oberseite des zweiten Schenkels die Verlängerung der Oberseite der Bodenfliesen sowie die Oberfläche des ersten Schenkels die Verlängerung der Oberseite der vertikalen Wandfliesen bilden.
Es ist vorgesehen, dass die Vorrichtung in einer ersten Richtung ausgedehnter ist als in einer zweiten und einer dritten Richtung, die zu der ersten Richtung und zueinander senkrecht sind, wobei die erste Richtung im eingebauten Zustand der Vorrichtung parallel zur Verbindungslinie von Boden und Wand im Bereich des Ablaufs ist und die dritte Richtung der Vertikalen entspricht. Dabei erstreckt sich die Öffnung für den Durchtritt von Wasser in den Bodenablauf in der ersten Richtung erstrecken und ist in der ersten Richtung ausgedehnter als in der zweiten Richtung, sowie insbesondere auch in der dritten Richtung. Die Vorrichtung kann somit als schmales niedriges winkelförmiges Teil ausgebildet sein, das im Verbindungsbereich zwischen Wand und Boden eines Raumes zwischen dem Boden- und/oder Wandbelag und dem Ablauf eingebaut werden kann. Trotz ihrer unter Umständen geringen Abmessungen in Querrichtung kann die erfindungsgemäße Vorrichtung effektiv den Arbeits- oder Herstellungsaufwand für den Estrich oder eine Duschplatte reduzieren.

Es kann vorgesehen sein, dass die geneigten oberen Flächen als Freiformflächen ausgebildet sind. Die im Stand der Technik im Estrich oder in einer Duschplatte beziehungsweise einem Duschboard ausgebildeten mehreren unterschiedlichen Gefälle können mindestens zu einem großen Teil an der erfindungsgemäßen Vorrichtung ausgebildet sein.

Es besteht die Möglichkeit, dass die ungeneigte obere Fläche an ihrer in Einbaulage äußeren beziehungsweise einem Bodenbelag zugewandten Seite eine konstante Höhe aufweist und insbesondere U-förmig umlaufend ist. Diese U-förmig umlaufende Fläche kann somit einen Anschluss für umlaufend um die Vorrichtung angeordnete Bodenfliesen darstellen, wobei aufgrund der konstanten Höhe das Anarbeiten des Fliesenspiegels an die Vorrichtung sehr vereinfacht wird.
Es ist vorgesehen, dass die Vorrichtung eine Abdeckung umfasst, die die Öffnung teilweise abdeckt. Dabei kann vorgesehen sein, dass die Abdeckung mit dem ersten Schenkel beziehungsweise im eingebauten Zustand vertikalen Schenkel eine schlitzförmige Ablauföffnung bildet und/oder dass die Abdeckung mindestens eine Ablauföffnung aufweist. Durch die Bildung der Ablauföffnung zwischen dem ersten Schenkel und der Abdeckung wird für den Betrachter die Ablauföffnung auf einen schmalen, kaum sichtbaren Spalt reduziert, der sich im Verbindungsbereich von Wand und Boden befindet.

Es kann vorgesehen sein, dass die Vorrichtung in der dritten Richtung eine Höhe zwischen 10 mm und 250 mm aufweist, insbesondere eine Höhe zwischen 11 mm und 150 mm, vorzugsweise eine Höhe zwischen 12 mm und 100 mm, beispielsweise eine Höhe zwischen 12,5 mm und 50 mm aufweist.
Es besteht die Möglichkeit, dass die Öffnung für den Durchtritt von Wasser in einen unterhalb der Vorrichtung angeordneten Bodenablauf vorgesehen ist.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Ansicht einer erfindungsgemäßen Vorrichtung im eingebauten Zustand;
- Fig. 2: einen Querschnitt durch eine erfindungsgemäße Vorrichtung im eingebauten Zustand;
- Fig. 3: eine perspektivische Explosionsansicht einer erfindungsgemäße Vorrichtung;
- Fig. 4: eine Draufsicht auf eine erfindungsgemäße Vorrichtung;
- Fig. 5: eine perspektivische Untenansicht einer erfindungsgemäße Vorrichtung;
- Fig. 6: einen Schnitt gemäß den Pfeilen VI-VI in Fig. 4;
- Fig. 7: einen Schnitt gemäß den Pfeilen VII-VII in Fig. 4;
- Fig. 8: einen Schnitt gemäß den Pfeilen VIII-VIII in Fig. 4;
- Fig. 9: eine perspektivische Ansicht eines Verbindungsstücks einer erfindungsgemäßen Vorrichtung;
- Fig. 10: eine stirnseitige Ansicht eines Verbindungsstücks einer erfindungsgemäßen Vorrichtung;
- Fig. 11: eine perspektivische Ansicht eines zur Verlängerung dienenden zweiten Teils einer erfindungsgemäßen Vorrichtung;
- Fig. 12: eine stirnseitige Ansicht eines zur Verlängerung dienenden zweiten Teils einer erfindungsgemäßen Vorrichtung;
- Fig. 13: eine perspektivische Ansicht einer Abdeckung einer erfindungsgemäßen Vorrichtung;
- Fig. 14: eine stirnseitige Ansicht einer Abdeckung einer erfindungsgemäßen Vorrichtung;
- Fig. 15: eine perspektivische Untenansicht einer Abdeckung einer erfindungsgemäße Vorrichtung.

In den Figuren sind gleiche oder funktional gleiche Teile mit gleichen Bezugszeichen versehen. Weiterhin sind in einige der Figuren zur einfacheren Orientierung kartesische Koordinatensysteme eingezeichnet.

Fig. 1 und Fig. 2 zeigen eine erfindungsgemäße Vorrichtung 1 im eingebauten Zustand. Die Vorrichtung 1 ist dabei im Verbindungsbereich zwischen einem Boden 2 und einer Wand 3 eines Feuchtraums eingebaut. Die Vorrichtung 1 erstreckt sich parallel zur Verbindungslinie von Boden 2 und Wand 3 in einer ersten Richtung, die in Fig. 1 mit X bezeichnet wird.

Die Vorrichtung 1 weist zumindest abschnittsweise einen im Wesentlichen winkelförmigen Querschnitt auf. Damit umfasst sie einen ersten, im eingebauten Zustand im Wesentlichen vertikalen Schenkel 4 sowie einen zweiten, im eingebauten Zustand im Wesentlichen horizontalen Schenkel 5. Fig. 2 zeigt, dass auf dem ersten Schenkel 4 im eingebauten Zustand von oben Wandfliesen 6 aufliegen und dass an dem zweiten Schenkel 5 im eingebauten Zustand von rechts in Fig. 2 Bodenfliesen 7 anliegen.

Fig. 2 zeigt weiterhin, dass die Bodenfliesen 7 in Y-Richtung beziehungsweise zur Wand hin ein Gefälle aufweisen. Dieses Gefälle kann sich auf der Oberfläche des zweiten Schenkels 5 fortsetzen, so dass in dem Feuchtraum anfallendes Wasser zu einer in Fig. 1 angedeuteten schlitzförmigen Öffnung 21 fließen kann. Insbesondere bildet der fliesenseitige Rand der Oberseite des zweiten Schenkels 5 die Verlängerung der Oberseite der Bodenfliesen 7. Entsprechend bildet die Oberfläche des ersten Schenkels 4 die Verlängerung der Oberseite der vertikalen Wandfliesen 6.

Aus Fig. 3 ist eine Ausführungsform einer erfindungsgemäßen Vorrichtung ersichtlich, bei der zusätzlich zu einem ersten L-förmigen Teil 9 zwei L-förmige zweite Teile 10, 11 vorgesehen sind, die das erste Teil 9 verlängern können. Die Verbindung der Teile 9, 10, 11 miteinander erfolgt durch Verbindungsstücke 12, die in schwalbenschwanzförmige Aufnahmen 13 auf der Unterseite der zweiten Schenkel 5 der Teile 9, 10, 11 eingeschoben werden können. Fig. 10 und Fig. 12 zeigen, dass der Querschnitt eines Verbindungsstückes 12 dem Querschnitt der schwalbenschwanzförmigen Aufnahme 13 entspricht.

Die Verbindungsstücke 12 weisen jeweils auf ihrer Unterseite ein angeklebtes oder eingespritztes Vlies auf. Alternativ könnte die Unterseite der Verbindungsstücke 12 auch mit einer Mineral- oder Polymerbeschichtung zur Bildung einer Haftbrücke für den Fliesenkleber ausgestattet sein.

In einem mittleren Bereich der oberen Seite des zweiten, im Wesentlichen horizontalen Schenkels 5 des ersten Teils 9 der Vorrichtung 1 ist die Öffnung 8 angeordnet. Sie erstreckt sich in Einbaulage im Wesentlichen in X-Richtung und durch den zweiten Schenkel 5 hindurch nach unten beziehungsweise in Z-Richtung (siehe Fig. 4 und Fig. 8). Durch die Öffnung 8 kann Abwasser in einen unterhalb der Vorrichtung 1 eingebauten Ablauf gelangen. Die in Einbaulage obere Seite des zweiten, im Wesentlichen horizontalen Schenkels 5 des ersten Teils 9 der Vorrichtung 1 weist verschiedene Abschnitte oder obere Flächen 14, 15, 16, 20 auf. Eine obere U-förmig umlaufende Fläche 14 erstreckt sich in Einbaulage horizontal beziehungsweise ist zur Horizontalen nicht geneigt (siehe dazu Fig. 4 und Fig. 6 bis Fig. 8). Die obere Fläche 14 verläuft längs der stirnseitigen Ränder und längs des vorderen Randes des zweiten Schenkels 5 und ist insbesondere als etwa 5 mm breiter Streifen ausgebildet.

Zwei obere Flächen 15 des zweiten, im Wesentlichen horizontalen Schenkels 5 des ersten Teils 9 erstrecken sich als schmaler beispielsweise 5 mm breiter Streifen angrenzend zum vertikalen Schenkel jeweils von den stirnseitigen Abschnitten der oberen U-förmig umlaufende Fläche 14 zu der Öffnung 8 (siehe dazu Fig. 4 sowie Fig. 7 und Fig. 8). Die zwei oberen Flächen 15 sind jeweils in X-Richtung zur Öffnung 8 hin geneigt, so dass das Wasser auf den oberen Flächen 15 von den Rändern des ersten Teils 9 beziehungsweise der Vorrichtung 1 nach innen zur Öffnung 8 geleitet wird.

Zwei obere Flächen 16 des zweiten, im Wesentlichen horizontalen Schenkels 5 des ersten Teils 9 sind als in X-Richtung schmale, randseitige Nasen an den hinsichtlich der X-Richtung stirnseitigen Enden der Öffnung 8 angeordnet (siehe Fig. 3 und Fig. 5). Die Flächen 16 erstrecken sich im Bereich der Öffnung 8 von der U-förmig umlaufenden oberen Fläche 14 in Y-Richtung nach innen (siehe dazu Fig. 3, Fig. 5 und Fig. 8).

Diese Flächen 16 weisen jeweils eine Aussparung 17 auf, in die ein Steg 18 einer Abdeckung 19 eingreifen kann (siehe dazu Fig. 8 sowie Fig. 13 bis Fig. 15). Durch den Eingriff des Stegs 18 in die Aussparung 17 wird eine formschlüssige Positionierung der Abdeckung 19 im ersten Teil 9 erreicht. Die Abdeckung 19 bildet mit dem ersten Schenkel 4 beziehungsweise im eingebauten Zustand vertikalen Schenkel eine schlitzförmige Ablauföffnung 21 (siehe Fig. 1 und Fig. 4), die in die Öffnung 8 mündet, durch die das Wasser zum unterhalb der Vorrichtung angeordneten Ablauf (nicht dargestellt) abfließen kann.

Die Flächen 16 und die Abdeckung 19 sind so geformt, dass die Oberseite der Abdeckung 19 in Einbaulage in Y-Richtung zu der schlitzförmigen Ablauföffnung 21 hin geneigt ist, so dass das Wasser über die Abdeckung 19 in die schlitzförmige Ablauföffnung 21 und durch diese in die Öffnung 8 fließen kann (siehe Fig. 8).

Zwei obere Flächen 20 des zweiten, im Wesentlichen horizontalen Schenkels 5 des ersten Teils 9 erstrecken sich jeweils zwischen den oberen Flächen 14, 15 zu der schlitzförmigen Ablauföffnung 21 beziehungsweise zu der Abdeckung 19 hin (siehe Fig. 4 und Fig. 7). Die oberen Flächen 20 sind als Freiformflächen ausgebildet und sowohl in X-Richtung, als auch in Y-Richtung zu der schlitzförmigen Ablauföffnung 21 hin geneigt.
Die Vorrichtung 1 beziehungsweise das erste Teil 9 der Vorrichtung 1 hat vorzugsweise eine Länge in X-Richtung von 100 mm bis 2500 mm. Die Vorrichtung 1 beziehungsweise das erste Teil 9 der Vorrichtung 1 hat vorzugsweise eine Breite in Y-Richtung von 10 mm bis 250 mm. Die Vorrichtung 1 beziehungsweise das erste Teil 9 der Vorrichtung 1 hat vorzugsweise eine Höhe in Z-Richtung von 10 mm bis 250 mm.

Die Vorrichtung 1 beziehungsweise das erste Teil 9 der Vorrichtung 1 weist also in seiner Längsrichtung, die in den Figuren der X-Richtung entspricht, eine wesentlich größere Ausdehnung auf als in seiner Querrichtung in Y-Richtung oder als in der vertikalen Z-Richtung.

Die L-förmigen Teile 9, 10, 11 können aus Metall und/oder Kunststoff bestehen. Auch das Verbindungsstück 12 und/oder die Abdeckung 19 können aus Metall und/oder Kunststoff bestehen. Insbesondere kann vorgesehen sein, einige oder sämtliche der genannten Komponenten aus verchromtem Messing zu fertigen, um ein besonders ansprechendes Äußeres zu erreichen. Es besteht aber auch die Möglichkeit, einige oder sämtliche der genannten Komponenten aus nachwachsenden Rohstoffen zu fertigen.

Es besteht die Möglichkeit, dass anstelle einer wandseitigen Ablauföffnung 21 zwischen der Abdeckung 19 und dem ersten Schenkel 4 mindestens eine Ablauföffnung in der Abdeckung 19 angeordnet ist. Diese mindestens eine Ablauföffnung kann ebenfalls schlitzartig sein und sich in X-Richtung und/oder aber auch in Y-Richtung erstrecken. Beispielsweise könnte diese mindestens eine Ablauföffnung mittig oder auf der an die Bodenfliesen angrenzenden Seite der Abdeckung angeordnet sein. Anstelle mindestens einer schlitzförmigen Ablauföffnung können auch eine oder mehrere anders gestaltete, beispielsweise kreisförmige oder rechteckige Ablauföffnungen in der Abdeckung angeordnet sein.

## Patentansprüche

1. Vorrichtung (1) für einen in der Nähe einer Wand angeordneten Bodenablauf, umfassend
- eine Öffnung (8) für den Durchtritt von Wasser in den Bodenablauf, wobei die Vorrichtung (1) in einer ersten Richtung (X) ausgedehnter ist als in einer zweiten und einer dritten Richtung (Y, Z), die zu der ersten Richtung (X) und zueinander senkrecht sind, wobei die erste Richtung (X) im eingebauten Zustand der Vorrichtung (1) parallel zur Verbindungslinie von Boden und Wand im Bereich des Ablaufs ist und die dritte Richtung (Z) der Vertikalen entspricht, wobei die Öffnung (8) sich in der ersten Richtung (X) erstreckt und in der ersten Richtung (X) ausgedehnter ist als in der zweiten Richtung (Y),
- mindestens eine geneigte Fläche (15, 20), die im eingebauten Zustand der Vorrichtung (1) eine obere Fläche ist und gegenüber der Horizontalen geneigt ist, so dass das Wasser über die mindestens eine geneigte obere Fläche (15, 20) zu der Öffnung (8) fließen kann,
- einen ersten, im eingebauten Zustand im Wesentlichen vertikalen Schenkel (4),
- einen zweiten, im eingebauten Zustand im Wesentlichen horizontalen Schenkel (5), wobei die mindestens eine geneigte, in Gebrauchsstellung obere Fläche (15, 20) an dem zweiten Schenkel (5) angeordnet ist und wobei die Öffnung (8) in dem zweiten Schenkel (5) angeordnet ist,
- eine Abdeckung (19), die die Öffnung (8) teilweise abdeckt,
**dadurch gekennzeichnet, dass** die Vorrichtung (1) an dem zweiten Schenkel (5) eine weitere obere Fläche (14) umfasst, die kein Gefälle aufweist und längs der stirnseitigen Ränder und längs des vorderen Randes des zweiten Schenkels (5) verläuft, dass die geneigte obere Fläche (15, 20) zwei obere Flächen (15) umfasst, die in der ersten Richtung (x) zur Öffnung (8) hin geneigt sind und sich angrenzend zum ersten Schenkel (4) von den stirnseitigen Rändern der ungeneigten oberen Fläche (14) zu der Öffnung (8) erstrecken, und dass die geneigte obere Fläche (15, 20) ferner zwei weitere obere Flächen (20) umfasst, die sich jeweils zwischen der ungeneigten oberen Fläche (14) und den zum ersten Schenkel (4) angrenzenden Flächen (15) zu der Abdeckung (19) hin erstrecken, wobei die zwei oberen, sich jeweils zwischen der ungeneigten oberen Fläche (14) und den zum ersten Schenkel (4) angrenzenden Flächen (15) erstreckenden Flächen (20) in Gebrauchsstellung zur Horizontalen ein Gefälle in der ersten und der zweiten Richtung (X, Y) aufweisen.

2. Vorrichtung (1) nach Anspruch 1, **dadurch gekennzeichnet, dass** die mehreren, im eingebauten Zustand der Vorrichtung (1) gegenüber der Horizontalen geneigten Flächen (15, 20) voneinander verschiedene Neigungen aufweisen beziehungsweise dass die Vorrichtung (1) auf ihrer Oberseite eine Mehrfachgefällekontur aufweist.

3. Vorrichtung (1) nach einem der Ansprüche 1 oder 2, **dadurch gekennzeichnet, dass** die Vorrichtung (1) zumindest abschnittsweise einen im Wesentlichen winkelförmigen Querschnitt aufweist.

4. Vorrichtung (1) nach einem der Ansprüche 1 bis 3, **dadurch gekennzeichnet, dass** die zwei oberen, sich jeweils zwischen der ungeneigten oberen Fläche (14) und den zum ersten Schenkel (4) angrenzenden Flächen (15) erstreckenden Flächen (20) als Freiformflächen ausgebildet sind.

5. Vorrichtung (1) nach einem der Ansprüche 1 bis 4, **dadurch gekennzeichnet, dass** die ungeneigte obere Fläche (14) an ihrer in Einbaulage äußeren beziehungsweise einem Bodenbelag zugewandten Seite eine konstante Höhe aufweist und U-förmig umlaufend ist.

6. Vorrichtung (1) nach einem der Ansprüche 1 bis 5, **dadurch gekennzeichnet, dass** die Abdeckung (19) mit dem ersten Schenkel (4) beziehungsweise im eingebauten Zustand vertikalen Schenkel eine schlitzförmige Ablauföffnung (21) bildet und/oder dass die Abdeckung (19) mindestens eine Ablauföffnung aufweist.

7. Vorrichtung (1) nach einem der Ansprüche 1 bis 6, **dadurch gekennzeichnet, dass** die Vorrichtung (1) in der dritten Richtung (Z) eine Höhe zwischen 10 mm und 250 mm aufweist, insbesondere eine Höhe zwischen 11 mm und 150 mm, vorzugsweise eine Höhe zwischen 12 mm und 100 mm, beispielsweise eine Höhe zwischen 12,5 mm und 50 mm aufweist.

8. Vorrichtung (1) nach einem der Ansprüche 1 bis 7, **dadurch gekennzeichnet, dass** die Öffnung (8) für den Durchtritt von Wasser in einen unterhalb der Vorrichtung (1) angeordneten Bodenablauf vorgesehen ist.

## Claims

1. Device (1) for a floor drain arranged close to a wall, comprising
- an opening (8) for the passage of water into the floor drain, wherein the device (1) is more elongated in a first direction (X) than in a second and a third direction (Y, Z), which are perpendicular to one another towards the first direction (X), wherein the first direction (X) in the installed state of the device (1) is parallel to the connection line from floor and wall in the region of the drain and the third direction (Z) corresponds to the vertical, wherein the opening (8) extends in the first direction (X) and is more elongated in the first direction (X) than in the second direction (Y),
- at least one inclined surface (15, 20), which is an upper surface in the installed state of the device (1) and is inclined with respect to the horizontal such that the water can flow to the opening (8) over the at least one inclined upper surface (15, 20),
- a first leg (4) that is substantially vertical in the installed state,
- a second leg (5) that is substantially horizontal in the installed state, wherein the at least one inclined surface (15, 20), which is the upper surface in the position of use, is arranged on the second leg (5) and wherein the opening (8) is arranged in the second leg (5),
- a cover (19), which partially covers the opening (8), **characterised in that** the device (1) has an additional upper surface (14) on the second leg (5) which has no slope and runs along the edges on the end face and along the front edge of the second leg (5), **in that** the inclined upper surface (15, 20) comprises two upper surfaces (15) which are inclined in the first direction (x) towards the opening (8) and extend adjacent to the first leg (4) from the edges of the uninclined upper surface (14) on the end face towards the opening (8) and **in that** the inclined upper surface (15, 20) further comprises two additional upper surfaces (20) which extend between the uninclined upper surface (14) and the surfaces (15) adjacent to the first leg (4) towards the cover (19), wherein the two upper surfaces (20) extending between the uninclined upper surface (14) and the surfaces (15) adjacent to the first leg (4) have, in the position of use to the horizontal, a slope in the first and the second direction (X, Y).

2. Device (1) according to claim 1, **characterised in that** the plurality of surfaces (15, 20) inclined with respect to the horizontal in the installed state of the device (1) have inclinations that are different from one another or **in that** the device (1) has a multi-slope contour on its upper side.

3. Device (1) according to any one of claims 1 or 2, **characterised in that** the device (1) has, at least in sections, a substantially angular cross-section.

4. Device (1) according to any one of claims 1 to 3, **characterised in that** the two upper surfaces (20) extending between the uninclined upper surface (14) and surfaces (15) adjacent to the first leg (4) are designed as freeform surfaces.

5. Device (1) according to any one of claims 1 to 4, **characterised in that** the uninclined upper surface (14) has a constant height at its outer side in the installation position or its side facing a floor covering and has a U-shaped circumference.

6. Device (1) according to any one of claims 1 to 5, **characterised in that** the cover (19) forms a slotted drain opening (21) with the first leg (4) or, in the installed state, vertical leg and/or **in that** the cover (19) has at least one drain opening.

7. Device (1) according to any one of claims 1 to 6, **characterised in that** the device (1) has a height between 10 mm and 250 mm in the third direction (Z), in particular a height between 11 mm and 150 mm, preferably a height between 12 mm and 100 mm, for example a height between 12.5 mm and 50 mm.

8. Device (1) according to any one of claims 1 to 7, **characterised in that** the opening (8) is provided for the passage of water into a floor drain arranged below the device (1).

## Revendications

1. Dispositif (1) pour un siphon de sol agencé à proximité d'un mur, comprenant
- une ouverture (8) pour le passage de l'eau dans le siphon de sol, le dispositif (1) étant plus étendu dans une première direction (X) que dans une deuxième et une troisième direction (Y, Z) qui sont perpendiculaires l'une à l'autre et à la première direction (X), la première direction (X) étant, lorsque le dispositif (1) est monté, parallèle à la ligne de liaison du sol et du mur dans la zone de l'écoulement et la direction (Z) correspondant à la verticale, l'ouverture (8) s'étendant dans la première direction (X) et étant plus étendue dans la première direction (X) que dans la deuxième direction (Y),
- au moins une surface inclinée (15, 20) qui, lorsque le dispositif (1) est monté, est une surface supérieure et est inclinée par rapport à l'horizontale de telle sorte que l'eau peut couler sur l'au moins une surface supérieure inclinée (15, 20) jusqu'à l'ouverture (8),
- un premier côté (4), globalement vertical à l'état monté,
- un deuxième côté (5), globalement horizontal à l'état monté, l'au moins une surface (15, 20) inclinée, supérieure à l'état monté, étant agencée au niveau du deuxième côté (5) et l'ouverture (8) étant agencée dans le deuxième côté (5),
- un cache (19), qui couvre partiellement l'ouverture (8),
**caractérisé**
**en ce que** le dispositif (1) comprend au niveau du deuxième côté (5) une autre surface supérieure (14) qui ne présente pas de pente et qui s'étend le long des bords frontaux et le long du bord avant du deuxième côté (5),
**en ce que** la surface supérieure inclinée (15, 20) comprend deux surfaces supérieures (15) qui sont inclinées dans la première direction (X) jusqu'à l'ouverture (8) et qui s'étendent, adjacentes au premier côté (4), des bords frontaux de la surface supérieure non inclinée (14) à l'ouverture (8)
et **en ce que** la surface supérieure inclinée (15, 20) comprend en outre deux autres surfaces supérieures (20) qui s'étendent, chacune entre la surface supérieure non inclinée (14) et les surfaces (15) adjacentes au premier côté (4), en direction du cache (19),
dans lequel les deux surfaces supérieures (20) qui s'étendent chacune entre la surface supérieure non inclinée (14) et les surfaces (15) adjacentes au premier côté (4) présentent, en position d'utilisation, une pente par rapport à l'horizontale dans la première et dans la deuxième direction (X, Y).

2. Dispositif (1) selon la revendication 1, **caractérisé en ce que** les multiples surfaces (15, 20) inclinées par rapport à l'horizontale lorsque le dispositif (1) est monté présentent des inclinaisons différentes les unes des autres ou **en ce que** le dispositif (1) présente sur sa face supérieure un contour à pentes multiples.

3. Dispositif (1) selon l'une quelconque des revendications 1 ou 2, **caractérisé en ce que** le dispositif (1) présente au moins par tronçons une section transversale globalement en forme d'angle.

4. Dispositif (1) selon l'une quelconque des revendications 1 à 3, **caractérisé en ce que** les deux surfaces (20) qui s'étendent chacune entre la surface supérieure non inclinée (14) et les surfaces (15) adjacentes au premier côté (4) sont réalisées comme des surfaces à forme libre.

5. Dispositif (1) selon l'une quelconque des revendications 1 à 4, **caractérisé en ce que** la surface supérieure non inclinée (14) présente au niveau de son côté le plus à l'extérieur en position montée respectivement au niveau de son côté proche d'un revêtement de sol une hauteur constante et a un contour en forme de U.

6. Dispositif (1) selon l'une quelconque des revendications 1 à 5, **caractérisé en ce que** le cache (19) forme avec le premier côté (4) respectivement avec le côté vertical dans l'état monté une ouverture d'évacuation (21) en forme de fente et/ou **en ce que** le cache (19) comporte au moins une ouverture d'évacuation.

7. Dispositif (1) selon l'une quelconque des revendications 1 à 6, **caractérisé en ce que** le dispositif (1) a dans la troisième direction (Z) une hauteur comprise entre 10 mm et 250 mm, en particulier une hauteur comprise entre 11 mm et 150 mm, de préférence une hauteur comprise entre 12 mm et 100 mm, par exemple une hauteur comprise entre 12,5 mm et 50 mm.

8. Dispositif (1) selon l'une quelconque des revendications 1 à 7, **caractérisé en ce que** l'ouverture (8) est prévue pour le passage de l'eau dans un siphon de sol agencé au-dessous du dispositif (1).
